# EUROPÄISCHE PATENTSCHRIFT

(11) **EP 2 025 529 B1**
(45) Veröffentlichungstag und Bekanntmachung des Hinweises auf die Patenterteilung: **17.02.2016**
(21) Anmeldenummer: 08104821.7
(22) Anmeldetag: 22.07.2008
(51) Int. Cl.: B42C 19/08

(54) **Buchbindemaschine mit Buchblocktransportsystem**
Book binding machine with book block transport system
Machine de reliure de livre dotée d'un système de transport de bloc de livres

(30) Priorität: 16.08.2007 DE 102007038557
(43) Veröffentlichungstag der Anmeldung: 18.02.2009
(73) Patentinhaber: Müller Martini Holding AG, 6052 Hergiswil (CH)
(72) Erfinder: Adler, Michael, 04129 Leipzig (DE); Böttcher, Ralf, 04416 Markkleeberg (DE)

(56) Entgegenhaltungen:
- EP-A1- 0 375 008
- DE-A1- 10 106 203
- DE-U1- 29 805 674
- JP-A- 2002 195 490
- JP-A- 2006 022 916

## Beschreibung

Die Erfindung betrifft eine Buchbindemaschine gemäß dem Oberbegriff des Anspruchs 1 und eine Schmierklammer gemäß Anspruch 9.

Derartige Buchbindemaschinen, z.B. Klebebinder, dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs auf den zuvor bearbeiteten Blockrücken verbunden werden. Die möglichen Bindeverfahren und die Produktvarianten sind von der Maschinenausrüstung abhängig. Diese besteht im Wesentlichen aus den Funktionseinheiten Buchblocktransportsystem, Rückenbearbeitung, Rückenbeleimen, Zwischentrocknung, Seitenbeleimen, Rückenverstärkung, Umschlag anlegen, Umschlag andrücken und trocknen.

Die DE 20 2005 007 012 U1 zeigt eine derartige Buchbindemaschine mit einem Buchblocktransportsystem. Das Buchblocktransportsystem besteht aus um Umlenkräder laufenden Fördermitteln und einer Vielzahl von in einem gleichen in gegenseitigen Abstand zueinander daran befestigten Klammern zum Einspannen von Blattstapeln.

Nach dem Stand der Technik kommen als Fördermittel vorzugsweise Rollenketten mit einzeln beweglich ineinander greifenden Gliedern zum Einsatz. Die Ketten dienen dem Vortrieb der Klammern. Geführt werden die Klammen jedoch durch fest mit dem Maschinengestell der Buchbindemaschine verbundene Führungsbahnen. Dazu besitzt eine jede Klammer mehrere Laufrollen, welche auf der Lauffläche der Führungsbahn abrollen.

Um einen Verschleiß der Laufflächenpaarung Laufrolle - Führungsbahn zu verhindern muss diese regelmäßig und gut geschmiert werden. Üblicher Weise geschieht dies durch zwei verschiedene Ansätze: Entweder besitzt die Führungsbahn eine Zentralschmierung mit Schmierkanälen, wie dies aus der JP2002195490 A bekannt ist, oder die Führungsbahn wird manuell mittels Pinsel oder Spraydose geschmiert. Nachteilig an der Zentralschmierung ist, dass es zu einem Schmierstoffüberschuss kommt, der zur Verschmutzung der Produkte führt, während andere Abschnitte der Führungsbahn trocken laufen. Problematisch an der manuellen Schmierung ist, dass die Schmierung von der quantitativ und qualitativ richtigen Schmierung durch den Maschinenbediener abhängt.

Aufgabe der vorliegenden Erfindung ist es deshalb, eine Buchbindemaschine zu schaffen, welche die Nachteile des Standes der Technik beseitigt und eine verbesserte Schmierung der Laufflächenpaarung ermöglicht.

Gelöst wird diese Aufgabe durch eine Buchbindemaschine mit den kennzeichnenden Merkmalen von Anspruch 1 und durch eine Schmierklammer nach Anspruch 9. Vorteilhaft dabei ist, dass die Laufflächenpaarung mit einem gleichmäßigen Schmierfilm versehen werden kann und kein Schmierstoffüberschuss oder Schmierstofffehlstellen entstehen können.

Die erfindungsgemäße Buchbindemaschine besitzt ein Transportsystem mit einer Vielzahl von angetriebenen Klammern. Die Klammern dienen dem Einspannen von Blattstapeln, zusammengetragenen Signaturen, Buchblöcken oder dergleichen, wobei die Klammern mit einem Abstand zueinander angeordnet sind und entlang verschiedener Bearbeitungsstationen durch die Buchbindemaschine transportiert werden. Dazu werden die Klammern auf einer Führungsbahn geführt, die in einem Maschinengestell gelagert ist. Das Transportsystem der Buchbindemaschine besitzt in vorteilhafter Weise mindestens eine Klammer, welche eine Vorrichtung zum Schmieren der Führungsbahn besitzt. Die Klammern werden mittels Laufrollen, insbesondere Wälzlagern, auf der Führungsbahn geführt.

Zudem besitzt die Schmiervorrichtung mindestens einen mit Schmierstoff gefüllten Vorratsbehälter. Der mindestens eine Vorratsbehälter ist an der mindestens einen Klammer mit Schmiervorrichtung angebracht und wird mit der Klammer mitbewegt. Dabei kann der Vorratsbehälter beispielsweise als Schmierbüchse ausgebildet sein.

In einer vorteilhaften Weiterbildung besitzt die Schmiervorrichtung je Lauffläche der Führungsbahn einen Behälter.

In einer besonders bevorzugten Ausführungsform ist für jede Lauffläche der Führungsbahn mindestens ein Schmierstoff-Auftragselement vorhanden und der Schmierstoff wird mittels je eines Auftragselements auf die Laufrollen und von den Laufrollen auf die Laufflächen der Führungsbahn übertragen. In einer alternativen Ausführungsform ist ebenfalls für jede Lauffläche mindestens ein Auftragselement vorhanden; der Schmierstoff wird jedoch mittels je eines Auftragselements direkt auf die Führungsbahn übertragen. In beiden Varianten können die Auftragselemente den Schmierstoff entweder kontaktbehaftet, z. B. mittels Pinseln, oder berührungslos, z. B. mittels Sprühdüsen, übertragen.

In einer weiteren vorteilhaften Ausführungsform der Buchbindemaschine sind die Vorratsbehälter der Schmiervorrichtung über Leitungen mit den Auftragselementen verbunden. Die Vorratsbehälter verfügen über eine Druckregelung zur Steuerung der an den Auftragselementen bereitgestellten Schmierstoffmenge. Je höher der in den Behältern anliegende Druck ist, desto mehr Schmierstoff wird an den Auftragselementen bereitgestellt. In einer alternativen Ausführungsform sind die Vorratsbehälter der Schmiervorrichtung ebenfalls über Leitungen mit den Auftragselementen verbunden. Jedoch verfügen die Leitungen über Ventile zur Steuerung der an den Auftragselementen bereitgestellten Schmierstoffmenge.

Die Erfindung betrifft auch eine Schmierklammer für ein Buchblocktransportsystem einer Buchbindemaschine. Diese Schmierklammer besitzt eine Schmiervorrichtung, welche Schmierstoff auf die Laufrollen der Schmierklammer überträgt. Dabei besitzt die Schmiervorrichtung ihrerseits mindestens einen mit Schmierstoff gefüllten Vorratsbehälter, bei dem es sich um einen an der Klammer mit Schmiervorrichtung angebrachten und mit der Klammer mitbewegten Behälter handelt.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

Die Erfindung soll anhand eines Ausführungsbeispiels noch näher erläutert werden. Es zeigen in schematischer Darstellung
- Fig. 1: die Führungsbahn einer Buchbindemaschine mit mehreren Klammern
- Fig. 2: eine Klammer in einer Seitenansicht
- Fig. 3: eine erfindungsgemäße Schmierklammer in einer Schnittdarstellung
- Fig. 4: eine Führungsbahn mit Schmierklammer und zentraler Schmierstoffversorgung.

Fig. 1 zeigt das Buchblocktransportsystem 1 einer Buchbindemaschine (nicht dargestellt). Das Buchblocktransportsystem 1 besteht aus mehreren Klammern 2, einer Kette 5 und einer Führungsbahn 4. Die Klammern 2 sind in einem gleichen gegenseitigen Abstand zueinander an der Kette 5 befestigt. Die Kette 5 wird durch einen Elektromotor angetrieben und mittels Umlenkrädern geführt (jeweils nicht dargestellt). Dank der Verbindungen der Klammern 2 mit der Kette 5 werden die Klammern 2 in Transportrichtung T mit der Kette 5 mitbewegt. Die Führung der Klammern 2 geschieht durch die Führungsbahn 4. Wie in Fig. 2 dargestellt, besitzt eine jeweilige Klammer 2 (und genauso die in Fig. 3 dargestellte Schmierklammer 3) jeweils eine Mehrzahl von Laufrollen 20. Die Laufrollen 20 rollen auf der Führungsbahn 4 ab.

In den Klammern 2 wird dabei jeweils ein Buchblock B geklemmt und entlang der Führungsbahn 4 in Transportrichtung T von einer Bearbeitungsstation zur nächsten (nicht dargestellt) transportiert.

Fig. 3 zeigt eine erfindungsgemäße Schmierklammer 3, welche eine Schmiervorrichtung 30 besitzt. Die Schmiervorrichtung 30 besteht aus einem mit Schmierstoff gefüllten Vorratsbehälter, beispielsweise Schmierbüchsen 31, in welchen Schmierstoff gelagert ist, und Auftragselementen 33, welche hier als Pinsel ausgebildet sind. Vorratsbehälter 31 und Auftragselemente 33 sind jeweils über Leitungen 32 miteinander verbunden. Ventile 34 erlauben es, die Schmierstoffmenge zu kontrollieren, welche von den Auftragselementen 33 an die Laufrollen 20 abgegeben wird. Wie aus Fig. 3 ersichtlich wird, ist einer Laufrolle 20 ein Auftragselement 33 zugeordnet. Von den Laufrollen 20 der Schmierklammer 3 wird der Schmierstoff auf die Lauffläche der Führungsbahn 4 (in Fig. 3 nicht dargestellt) übertragen und ermöglicht eine gleichmäßige Schmierung aller Laufflächen.

Fig. 4 zeigt eine alternative Ausführungsform der Schmierstoffversorgung. Hierbei ist ein Schmierstoff-Vorratsbehälter 31 mit einer Klammer 3 mit Schmiervorrichtung über eine Leitung 32 verbunden. Der Schmierstoffbehälter 31 ist fest mit dem Maschinengestell verbunden und befindet sich leicht erhöht und zentral in der Mitte der umlaufenden Führungsbahn 4. Die Leitung 32 besitzt ein Ventil 34 zur Steuerung der Schmierstoffmenge, welche an die Klammer 3 weitergegeben wird. Die Leitung 32 ist aus einem flexiblem Material gefertigt, leicht beweglich (angedeutet durch die gestrichelte Darstellung der Leitung) und von einer solchen Länge sodass trotz umlaufender Bewegung der Klammer 3 permanent eine Verbindung von Behälter 31 und Klammer 3 besteht.

### Bezugszeichenliste

- 1: Buchblocktransportsystem
- 2: Klammer
- 3: Schmierklammer
- 4: Führungsbahn
- 5: Fördermittel

- 20: Laufrolle

- 30: Schmiervorrichtung
- 31: mit Schmierstoff gefüllter Vorratsbehälter
- 32: Zuleitung
- 33: Pinsel
- 34: Ventil

- B: Buchblock
- T: Transportrichtung

## Patentansprüche

1. Buchbindemaschine mit einem Transportsystem (1) mit einer Vielzahl von angetriebenen Klammern (2) zum Einspannen von Blattstapeln, zusammengetragenen Signaturen, Buchblöcken oder dergleichen, wobei die Klammern (2) mit einem Abstand zueinander angeordnet und in einer Führungsbahn (4) geführt sind, die in einem Maschinengestell gelagert ist, wobei
mindestens eine Klammer (3) des Transportsystems (1) eine Vorrichtung (30) zum Schmieren der Führungsbahn (4) besitzt,
**dadurch gekennzeichnet,**
**dass** die Klammern (2) mittels Laufrollen (20) auf der Führungsbahn (4) geführt werden,
**dass** die Schmiervorrichtung (30) mindestens einen mit Schmierstoff gefüllten Vorratsbehälter (31) besitzt, und
**dass** es sich bei dem mindestens einen Vorratsbehälter (31) um einen an der Klammer (3) mit Schmiervorrichtung (30) angebrachten und mit der Klammer (3) mitbewegten Behälter handelt.

2. Buchbindemaschine nach Anspruch 1,
**dadurch gekennzeichnet,**
**dass** die Schmiervorrichtung (30) je Lauffläche der Führungsbahn (4) einen Behälter (31) besitzt.

3. Buchbindemaschine nach einem der Ansprüche 1 bis 2,
**dadurch gekennzeichnet,**
**dass** für jede Lauffläche mindestens ein Auftragselement (33) vorhanden ist und der Schmierstoff mittels je einem Auftragselement (33) auf die Laufrollen (20) und von den Laufrollen (20) auf die Laufflächen der Führungsbahn (4) übertragen wird.

4. Buchbindemaschine nach einem der Ansprüche 1 bis 2,
**dadurch gekennzeichnet,**
**dass** für jede Lauffläche mindestens ein Auftragselement (33) vorhanden ist und der Schmierstoff mittels je eines Auftragselements (33) auf die Führungsbahn (4) übertragen wird.

5. Buchbindemaschine nach Anspruch 3 oder 4,
**dadurch gekennzeichnet,**
**dass** die Auftragselemente (33) den Schmierstoff kontaktbehaftet übertragen.

6. Buchbindemaschine nach Anspruch 3 oder 4,
**dadurch gekennzeichnet,**
**dass** die Auftragselemente (33) den Schmierstoff berührungslos übertragen.

7. Buchbindemaschine nach einem der Ansprüche 1 bis 6,
**dadurch gekennzeichnet,**
**dass** die Vorratsbehälter (31) der Schmiervorrichtung (30) über Leitungen mit den Auftragselementen (33) verbunden sind, wobei die Leitungen über Ventile (34) zur Steuerung der an den Auftragselementen (33) bereitgestellten Schmierstoffmenge verfügen.

8. Buchbindemaschine nach einem der Ansprüche 1 bis 6,
**dadurch gekennzeichnet,**
**dass** die Vorratsbehälter (31) der Schmiervorrichtung (30) über Leitungen mit den Auftragselementen (33) verbunden sind, wobei die Behälter (31) über eine Druckregelung zur Steuerung der an den Auftragselementen (33) bereitgestellten Schmierstoffmenge verfügen.

9. Schmierklammer (3) für ein Buchblock-Transportsystem (1) einer Buchbindemaschine mit einer Schmiervorrichtung (30), welche Schmierstoff auf die Laufrollen (20) der Schmierklammer (3) überträgt, wobei die Schmiervorrichtung (30) mindestens einen mit Schmierstoff gefüllten Vorratsbehälter (31) besitzt und wobei es sich bei dem mindestens einen Vorratsbehälter (31) um einen an der Klammer (3) angebrachten und mit der Klammer (3) mitbewegten Behälter handelt.

## Claims

1. Book binding machine with a transport system (1) comprising a multiplicity of driven clamps (2) for clamping stacks of sheets, assembled signatures, book blocks or the like, the clamps (2) being arranged at a distance from one another and being guided in a guide track (4) which is mounted in a machine frame, and
at least one clamp (3) of the transport system (1) having a device (30) for lubricating the guide track (4),
**characterised in that**
the clamps (2) are guided on the guide track (4) by means of rollers (20), **in that** the lubrication device (30) has at least one reservoir (31) filled with lubricant,
and **in that** the at least one reservoir (31) is a container attached to the clamp (3) having the lubrication device (30) and entrained with the clamp (3).

2. Book binding machine according to Claim 1,
**characterised in that**
the lubrication device (30) has one reservoir (31) for each running surface of the guide track (4).

3. Book binding machine according to either of Claims 1 and 2,
**characterised in that**
at least one applicator (33) is present for each running surface and the lubricant is transferred to each roller (20) by means of a respective applicator (33), and from the rollers (20) to the running surfaces of the guide track (4).

4. Book binding machine according to either of Claims 1 and 2,
**characterised in that**
at least one applicator (33) is present for each running surface and the lubricant is transferred to the guide track (4) by means of a respective applicator (33).

5. Book binding machine according to Claim 3 or 4,
**characterised in that**
the applicators (33) transfer the lubricant with a contact loading.

6. Book binding machine according to Claim 3 or 4,
**characterised in that**
the applicators (33) transfer the lubricant contactlessly.

7. Book binding machine according to any one of Claims 1 to 6,
**characterised in that**
the reservoirs (31) of the lubrication device (30) are connected via lines to the applicators (33), the lines having valves (34) for controlling the quantity of lubricant supplied to the applicators (33).

8. Book binding machine according to any one of Claims 1 to 6,
**characterised in that**
the reservoirs (31) of the lubrication device (30) are connected via lines to the applicators (33), the reservoirs (31) having a pressure control system for controlling the quantity of lubricant supplied to the applicators (33).

9. Lubricating clamp (3) for a book block transport system (1) of a book binding machine having a lubrication device (30) which transfers lubricant to the rollers (20) of the lubricating clamp (3), the lubrication device (30) having at least one reservoir (31) filled with lubricant and the at least one reservoir (31) being a container mounted on the clamp (3) and entrained with the clamp (3).

## Revendications

1. Machine de reliure de livres dotée d'un système de transport (1) comprenant une pluralité de pinces entraînées (2) destinées à serrer des piles de feuilles, des cahiers regroupés, des corps d'ouvrage ou analogues, sachant que les pinces (2) sont disposées à distance les unes des autres et sont guidées dans une voie de guidage (4) qui est montée dans un bâti de machine,
sachant qu'au moins une pince (3) du système de transport (1) possède un dispositif (30) pour lubrifier la voie de guidage (4),
**caractérisée en ce que** les pinces (2) sont guidées au moyen de galets de roulement (20) sur la voie de guidage (4),
**en ce que** le dispositif de lubrification (30) possède au moins un récipient de stockage (31) rempli de lubrifiant,
et **en ce que** le récipient de stockage (31) au moins unique est un récipient installé sur la pince (3) pourvue d'un dispositif de lubrification (30) et déplacé conjointement avec la pince (3).

2. Machine de reliure de livres selon la revendication 1, **caractérisée en ce que** le dispositif de lubrification (30) possède un récipient (31) pour chaque surface de roulement de la voie de guidage (4).

3. Machine de reliure de livres selon la revendication 1 ou 2, **caractérisée en ce qu'**au moins un élément applicateur (33) est présent pour chaque surface de roulement, et le lubrifiant est transféré au moyen d'un élément applicateur respectif (33) sur les galets de roulement (20), et des galets de roulement (20) sur les surfaces de roulement de la voie de guidage (4).

4. Machine de reliure de livres selon la revendication 1 ou 2, **caractérisée en ce qu'**au moins un élément applicateur (33) est présent pour chaque surface de roulement, et le lubrifiant est transféré au moyen d'un élément applicateur respectif (33) sur la voie de guidage (4).

5. Machine de reliure de livres selon la revendication 3 ou 4, **caractérisée en ce que** les éléments applicateurs (33) transfèrent le lubrifiant par contact.

6. Machine de reliure de livres selon la revendication 3 ou 4, **caractérisée en ce que** les éléments applicateurs (33) transfèrent le lubrifiant sans contact.

7. Machine de reliure de livres selon l'une des revendications 1 à 6, **caractérisée en ce que** les récipients de stockage (31) du dispositif de lubrification (30) sont reliés par l'intermédiaire de conduites aux éléments applicateurs (33), sachant que les conduites disposent de distributeurs (34) pour commander la quantité de lubrifiant fournie aux éléments applicateurs (33).

8. Machine de reliure de livres selon l'une des revendications 1 à 6, **caractérisée en ce que** les récipients de stockage (31) du dispositif de lubrification (30) sont reliés par l'intermédiaire de conduites aux éléments applicateurs (33), sachant que les récipients (31) disposent d'une régulation de pression pour commander la quantité de lubrifiant fournie aux éléments applicateurs (33).

9. Pince lubrifiante (3) pour un système de transport (1) de corps d'ouvrage d'une machine de reliure de livres, avec un dispositif de lubrification (30) qui transfère du lubrifiant sur les galets de roulement (20) de l'agrafe lubrifiante (3), sachant que le dispositif de lubrification (30) possède au moins un récipient de stockage (31) rempli de lubrifiant et sachant que le récipient de stockage (31) au moins unique est un récipient installé sur la pince (3) et déplacé conjointement avec la pince (3).
